# EUROPÄISCHE PATENTSCHRIFT

(11) **EP 0 469 361 B1**
(45) Veröffentlichungstag und Bekanntmachung des Hinweises auf die Patenterteilung: **18.05.1994**
(21) Anmeldenummer: 91111633.3
(22) Anmeldetag: 12.07.1991
(51) Int. Cl.: E03C 1/22

(54) **Ablaufarmatur**
Drainage fitting
Bouche d'écoulement

(30) Priorität: 01.08.1990 DE 9011285 U
(43) Veröffentlichungstag der Anmeldung: 05.02.1992
(73) Patentinhaber: Firma Franz Viegener II, D-57439 Attendorn (DE)
(72) Erfinder: Viegener, Walter, W-5952 Attendorn-Biekhofen (DE)
(74) Vertreter: Loesenbeck, Karl-Otto, Dipl.-Ing.

(56) Entgegenhaltungen:
- CH-A- 409 802
- DE-U- 8 525 354
- DE-U- 8 808 175
- GB-A- 1 259 621
- US-A- 4 162 546

## Beschreibung

Die Erfindung bezieht sich auf eine Ablaufarmatur für Spülen, bestehend aus einem Gehäuse mit einem Verschlußmechanismus, einem in das Gehäuse sich erstreckenden Einsatzkörper, der einen Verschlußstopfen und ein Restefangsieb aufnimmt und einem Überlauf- und Ablaufanschluß, wobei das Gehäuse zur Anpassung an verschieden starke Beckenböden mit einem Hubbereich ausgebildet ist.

Es ist eine Ablaufarmatur dieser Art bekannt (DE-U-8 525 354), bei der ein Einsatzkörper so in dem Gehäuse dieser Armatur befestigt ist, daß zwischen dem Einsatzkörper und dem Gehäuse ein Montageraum entsteht, in den sich rückstauendes Abwasser oder Wasser aus einem überlauf gelangen kann, so daß sich dort Schmutzpartikel ablagern können, die sich nur durch Demontage der Armatur entfernen lassen, was schon ein besonderes technisches Verständnis und eine gewisse Fertigkeit voraussetzt.

Es ist ferner ein Ablaufventil für Badewannen bekannt (DE-A-3 626 965), das auch für Spülen geeignet ist.

Das bekannte Ablaufventil weist einen in das Gehäuse eingreifenden, aus Metall gefertigten Einsatzkörper auf, der als Ventilsitz ausgebildet und außen über die gesamte Bauhöhe von einem Gummiring umschlossen ist, der mit einem nach innen ragenden Ringflansch, die untere Randfläche des Ventilsitzes abdeckt. Der Gummiring weist nach außen gerichtete Dichtlippen auf, die sich an der Gehäuseinnenfläche oder an der Begrenzungsfläche des Ablaufloches der Badewanne abstützen, um im Bereich des Ablaufloches der Badewanne ein Eindringen von Wasser zu vermeiden. Die Abdichtung erfolgt somit durch einen aufwendigen, profilierten, mit Dichtlippen ausgerüsteten Gummiring.

Der Erfindung liegt die Aufgabe zugrunde, eine Ablaufarmatur der eingangs genannten Art so zu gestalten, daß der Montageraum sicher gegen eindringendes Abwasser abgedichtet wird.

Diese Aufgabe wird erfindungsgemäß durch die Merkmale des kennzeichnenden Teils des Patentanspruches 1 im Zusammenwirken mit den Merkmalen des Oberbegriffs gelöst.

Bei dieser Lösung ist von besonderem Vorteil, daß das allgemein steigende Bedürfnis nach Hygiene auf einfache Art und Weise befriedigt werden kann, da keine Schmutzreste mehr mit dem Wasser in den Montageraum gelangen und dort ablagern können.

Bei einer vorteilhaften Ausführungsform der Ablaufarmatur liegt der Hubbereich unmittelbar oberhalb des Überlaufanschlusses.

Unmittelbar unterhalb des Überlaufanschlusses kann der untere Teil des zweiteilig ausgebildeten Gehäuses drehbar dadurch festgelegt werden, daß am oberen Innenrand des unteren Teils Ausnehmungen vorgesehen sind, die am unteren Außenrand des oberen Teils befindliche Rasten einschnappend hintergreifen.

In den Zeichnungen sind zwei Ausführungsbeispiele der Erfindung dargestellt und werden im folgenden beschrieben.

Es zeigen:
- Fig. 1: eine Armatur mit einem überlauf- und einem geraden Ablaufanschluß im Schnitt,
- Fig. 2: eine Armatur wie in Fig. 1 mit abgeknicktem Ablaufanschluß und
- Fig. 3: eine Schnittdarstellung nach der Linie III-III in der Fig. 2.

Die Ablaufarmatur, die für Spülen vorgesehen ist, besteht in ihren Hauptbestandteilen aus einem ein- oder mehrteiligen Armaturengehäuse 4',4'', hier zweiteilig mit einem oberen Armaturenteil 6',6'' und einem unteren Armaturenteil 7',7'' aus einem Einsatzkörper 1',1'', einem Restefangsieb 8' 8'' und einem Verschlußstopfen 9',9'' mit einem mechanischen Verschlußmechanismus 10' in der Fig. 1 und einem manuellen 10'' in der Fig. 2.

Beide Figuren stellen zwei mögliche extreme Einbaulagen der Ablaufarmatur dar, in der Fig. 1 eine mit maximal zulässiger Wandstärke eines Beckens 20 und in der Fig. 2 eine Einbaulage mit der minimal zulässigen Wandstärke 21.

Der Einsatzkörper 1',1'' liegt dabei mit seiner sich nach außen erstreckenden Dichtkante 2',2'',2''' jeweils am oberen Ende (Fig. 1) bzw. am unteren Ende (Fig. 2) des Hubbereiches 3',3'' des Armaturengehäuses 4',4'' an, wobei besonders im linken Teil der Fig. 1 der große, vom Gehäuse 4' und dem Einsatzkörper 1' begrenzte Montageraum 5' deutlich zu erkennen ist, der diesen durch die Dichtkante 2' nach unten hin gegen eindringendes Wasser und Schmutzstoffe abdichtet. Die Dichtkante 2',2'',2''' wird dabei von einem sich radial oder axial vom Einsatzkörper 1',1'' erstreckenden Steg 18',18'', 18''' gebildet, der über einen eng tolerierten Schiebesitz im Hubbereich 3',3'' des Gehäuses 4',4'' abdichtet.

Als Widerlager bzw. Führung für den mechanisch oder manuell betätigten Verschlußmechanismus 10',10'' ist in der Mittelachse 11',11'' des Armaturengehäuses 4',4'' eine Vorrichtung vorgesehen, die über radial verlaufende Stege 12',12'' das Gehäuse 4',4'' in Segmente 13 aufteilend, mit der Innenwand des Gehäuses 4',4'' verbunden sind, wobei das Segment unter dem sich unmittelbar der Überlaufanschluß 14',14'' befindet, teilweise oder vollständig geschlossen ist, um aus dem Überlauf in das Gehäuse 4',4'' eingeleitetes Wasser sofort in Durchflußrichtung umzuleiten.

Das Gehäuse 4',4'' selbst ist in Durchflußrichtung zweiteilig ausgeführt um durch Kombination verschiedener oberer und unterer Armaturenteile 6',6'', 7',7'' ein möglichst großes Gebiet von unterschiedlichen Einbaubedingungen und Kundenwünschen abzudecken.

Hierzu trägt weiterhin die Tatsache bei, daß die einzelnen Bauteile aus Metall oder Kunststoff gefertigt sind.

Der untere Teil 7',7'' des Armaturengehäuses 4',4'' ist dabei an seinem oberen Innenrand mit Ausnehmungen 19', 19'' versehen, die am unteren Außenrand des oberen Teils 6',6'' befindliche Rasten 22',22'' einschnappend hintergreifen. Dieser Schnappverschluß ist so ausgeführt, daß das untere Teil 7',7'' in jeder beliebigen Winkellage gegenüber dem oberen Armaturenteil 6',6'' verdreht werden kann.

## Patentansprüche

1. Ablaufarmatur für Spülen, bestehend aus einem Gehäuse (4', 4'') mit einem Verschlußmechanismus, einem in das Gehäuse sich erstreckenden Einsatzkörper (1',1'') der einen Verschlußstopfen (9',9'') und ein Restefangsieb (8',8'') aufnimmt und einem Überlauf- und Ablaufanschluß, wobei das Gehäuse zur Anpassung an verschieden starke Beckenböden mit einem Hubbereich (3',3'') ausgebildet ist, **dadurch gekennzeichnet,** daß der Einsatzkörper (1',1'') im Bereich seines unteren Endes mit wenigstens einer nach außen sich erstreckenden von einem radial oder axial sich vom Einsatzkörper (1,1') erstreckenden Steg (18',18'',18''') gebildeten Dichtkante (2',2'',2''') versehen ist, die einem vom Gehäuse (4',4'') und dem Einsatzkörper (1',1'') begrenzten Montageraum (5',5'',5''') nach unten hin gegen eindringendes Wasser abdichtet und daß der Steg (18',18'',18''') über einen eng tolerierten Schiebesitz im Hubbereich (3',3'') des Gehäuses (4',4'') abdichtet.

2. Ablaufarmatur nach Anspruch 1, dadurch gekennzeichnet, daß der Hubbereich (3',3'') unmittelbar oberhalb des Überlaufanschlusses (14',14'') liegt.

3. Ablaufarmatur nach Anspruch 1, dadurch gekennzeichnet, daß unmittelbar unterhalb des Überlaufanschlusses (14',14'') der untere Teil des zweiteilig ausgebildeten Gehäuses drehbar dadurch festgelegt ist, daß am oberen Innenrand des unteren Teils (7',7'') Ausnehmungen vorgesehen sind, die am unteren Außenrand des oberen Teils (6',6'') befindliche Rasten (22',22'') einschnappend hintergreifen.

## Claims

1. A drainage fitting for sinks comprising a housing (4', 4'') having a stopper mechanism, an insert body (1', 1'') which extends into the housing and which accommodates a stopper plug (9', 9'') and a residue catch sieve (8', 8'') and an overflow and drainage connection, wherein the housing is provided with an adjustment region (3', 3'') for adaptation to basin bottoms of different thicknesses, characterised in that in the region of its lower end the insert body (1', 1'') is provided with at least one outwardly extending sealing edge (2', 2'', 2''') which is formed by a flange portion (18', 18'', 18''') extending radially or axially from the insert body (1', 1'') and which seals off downwardly in relation to the ingress of water a mounting space (5', 5'', 5''') delimited by the housing (4', 4'') and the insert body (1', 1''), and that the flange portion (18', 18'', 18''') seals off by way of a close-tolerance sliding fit in the adjustment region (3', 3'') of the housing (4', 4'').

2. A drainage fitting according to claim 1 characterised in that the adjustment region (3', 3'') is disposed immediately above the overflow connection (14', 14'').

3. A drainage fitting according to claim 1 characterised in that the lower part of the housing which is of a two-part construction is fixed rotatably immediately beneath the overflow connection (14', 14'') by virtue of the provision at the upper inside edge of the lower part (7', 7'') of recesses which engage with a snap action behind retaining means (22', 22'') at the lower outside edge of the upper part (6', 6'').

## Revendications

1. Bouche d'écoulement pour éviers, constituée d'un boîtier (4', 4'') pourvu d'un mécanisme obturateur, d'un corps inséré (1', 1'') s'étendant à l'intérieur du boîtier, logeant un obturateur (9', 9'') et un tamis d'arrêt des débris (8', 8''), et d'un raccordement pour le trop-plein et l'évacuation, le boîtier, afin de pouvoir s'adapter à différentes épaisseurs de fonds d'éviers, étant conformé avec une zone de déplacement (3', 3''), caractérisée en ce que le corps inséré (1', 1''), dans la zone de son extrémité inférieure, est pourvu d'au moins une arête d'étanchéité (2', 2'', 2''') s'étendant vers l'extérieur, formée par une nervure (18', 18'', 18''') s'étendant radialement ou axialement à partir du corps inséré (1, 1'), qui assure l'étanchéité, en direction du bas, d'une zone de montage (5', 5'', 5'''), délimitée par le boîtier (4', 4'') et le corps inséré (1', 1''), vis-à-vis de l'eau d'infiltration, et en ce que la nervure (18', 18'', 18''') assure l'étanchéité, dans la zone de déplacement (3', 3'') du boîtier (4', 4''), au moyen d'un siège coulissant aux tolérances serrées.

2. Bouche d'écoulement selon la revendication 1, caractérisée en ce que la zone de déplacement (3', 3'') se situe immédiatement au-dessus du raccordement pour trop-plein (14', 14'').

3. Bouche d'écoulement selon la revendication 1, caractérisée en ce qu'immédiatement en-dessous du raccordement pour trop-plein (14', 14''), la partie inférieure du boîtier, conformé en deux parties, est montée de façon rotative grâce au fait que des évidements sont prévus sur le bord intérieur supérieur de la partie inférieure (7', 7''), dans lesquels des crans (22', 22'') se trouvant sur le bord extérieur inférieur de la partie supérieure (6', 6'') s'engagent par enclenchement.
